# FASCICULE DE BREVET EUROPEEN

(11) **EP 4 507 837 B1**
(45) Date de publication et mention de la délivrance du brevet: **04.03.2026**
(21) Numéro de dépôt: 23715885.2
(22) Date de dépôt: 04.04.2023
(51) Int. Cl.: B21D 7/022, B21D 7/024

(54) **DISPOSITIF DE CINTRAGE, DANS DEUX SENS DE CINTRAGE, D'UN PROFILE**
VORRICHTUNG ZUM BIEGEN EINES PROFILS IN ZWEI BIEGERICHTUNGEN
DEVICE FOR BENDING A PROFILE IN TWO BENDING DIRECTIONS

(30) Priorité: 14.04.2022 FR 2203493
(43) Date de publication de la demande: 19.02.2025
(73) Titulaire: Numalliance, 88470 Saint-Michel-Sur-Meurthe (FR)
(72) Inventeur: COSTET, Julien, LEONARD 88650 (FR)
(74) Mandataire: Cabinet Bleger-Rhein-Poupon
(86) Numéro de dépôt international: PCT/EP2023/058898
(87) Numéro de publication internationale: WO 2023/198539

(56) Documents cités:
- EP-A1- 1 591 174
- US-A1- 2010 180 653
- US-A1- 2021 086 246

## Description

L'invention concerne un dispositif de cintrage d'un profilé, ceci dans deux sens de cintrage.

Cette invention concerne le domaine de la fabrication des outillages qui sont configurés pour cintrer des profilés, plus particulièrement le domaine de la fabrication des machines automatisées pour cintrer des tubes.

On connait, d'ores et déjà, des dispositifs de cintrage d'un profilé, ceci dans deux sens de cintrage.

Un tel dispositif de cintrage comporte, d'une part, une embase qui repose au sol, d'autre part, au moins un moyen de serrage du profilé, d'autre part encore, des moyens de montage en rotation autour d'un axe de rotation d'un tel moyen de serrage ainsi que des moyens d'entraînement en rotation autour de cet axe de rotation d'un tel moyen de serrage, ceci afin de réaliser le cintrage du profilé.

Un tel dispositif de cintrage comporte, encore, d'une part, un système d'appui latéral pour prendre appui latéralement contre ledit profilé, ceci pendant le cintrage du profilé et, d'autre part encore, un système de positionnement qui est configuré pour positionner ledit système d'appui latéral dans au moins deux positions qui sont symétriques par rapport audit axe de rotation dudit au moins un moyen de serrage.

Un tel système de positionnement comporte, usuellement, des premiers moyens de montage en translation dudit système d'appui latéral par rapport à l'embase selon une première direction de translation ainsi que des deuxièmes moyens de montage en translation dudit système d'appui latéral selon une deuxième direction de translation qui est perpendiculaire à la première direction de translation. Ce système de positionnement comporte, alors, également, des moyens d'entraînement en translation dudit système d'appui latéral par rapport à l'embase, ceci selon ces deux directions de translation. De tels moyens d'entraînement en translation sont, usuellement, de type pneumatique.

L'utilisation de tels moyens d'entraînement de type pneumatique présente un certain nombre d'inconvénients.

Un premier inconvénient consiste en ce que de tels moyens d'entraînement pneumatique nécessitent la présence d'une installation pneumatique (notamment comportant une centrale pneumatique et une pluralité de tuyaux pour véhiculer l'air) dont au moins une partie est logée à l'intérieur de l'embase. Une telle installation pneumatique est encombrante ce qui entraîne que l'embase, elle-même, est encombrante et entrave la manipulation et/ou le cintrage du profilé. Il en découle que les possibilités de déplacement du profilé par rapport à l'embase ainsi que les possibilités de cintrage d'un tel profilé sont limitées ce qui ne permet, donc, pas de conférer à un tel profilé certaines formes, notamment complexes.

Un autre inconvénient concerne le fait que les moyens d'entraînement pneumatique ne permettent pas toujours d'assurer un déplacement et un positionnement du système d'appui latéral par rapport au profilé avec une précision et une finesse suffisantes ce qui peut être préjudiciable à la qualité du cintrage de ce profilé.

Encore un autre inconvénient concerne le fait que de tels moyens d'entraînement pneumatique permettent uniquement un déplacement du système d'appui latéral avec une vitesse de déplacement qui est substantiellement inférieure à la vitesse de cintrage ce qui limite, donc, la cadence de cintrage.

Les documents EP1591174A1 et US20100180653A1 divulguent un dispositif de cintrage, dans deux sens de cintrage, d'un profilé. Ce dispositif de cintrage comporte une embase ainsi que, d'une part, au moins un moyen de serrage qui est configuré pour serrer ledit profilé, d'autre part, des moyens primaires de montage en rotation qui sont configurés pour monter en rotation autour d'un premier axe de rotation ledit au moins un moyen de serrage par rapport à l'embase et, d'autre part encore, des moyens primaires d'entraînement en rotation qui sont configurés pour entraîner en rotation autour de ce premier axe de rotation ledit au moins moyen de serrage par rapport à l'embase. Ce dispositif comporte, encore, un système d'appui latéral qui est configuré pour prendre appui latéralement contre le profilé ainsi qu'un système de positionnement, qui est configuré pour positionner ledit système d'appui latéral dans au moins deux positions qui sont symétriques par rapport audit premier axe de rotation, et qui comporte, d'une part, des moyens de montage en translation dudit système d'appui latéral par rapport à l'embase et, d'autre part, des moyens d'entraînement en translation dudit au moins un système d'appui latéral par rapport à l'embase.

La présente invention se veut de remédier aux dispositifs de cintrage de l'état de la technique.

Cette invention a pour objectif de permettre une amélioration des possibilités de déplacement du profilé par rapport à l'embase ainsi qu'une augmentation de l'amplitude du mouvement de déplacement de ce profilé par rapport à l'embase, ceci en vue de permettre de conférer à un tel profilé des formes plus complexes et/ou de conférer plus facilement à un tel profilé une forme déterminée.

Un autre objectif de la présente invention est d'améliorer la précision du positionnement du système d'appui latéral, ceci en vue d'améliorer la qualité du cintrage.

Encore un autre objectif de l'invention consiste à augmenter la vitesse de déplacement du système d'appui latéral, ceci en vue d'améliorer la cadence de cintrage.

A cet effet, l'invention concerne un dispositif de cintrage, dans deux sens de cintrage, d'un profilé. Ce dispositif de cintrage comporte une embase ainsi que, d'une part, au moins un moyen de serrage qui est configuré pour serrer ledit profilé, d'autre part, des moyens primaires de montage en rotation qui sont configurés pour monter en rotation autour d'un premier axe de rotation ledit au moins un moyen de serrage par rapport à l'embase et, d'autre part encore, des moyens primaires d'entraînement en rotation qui sont configurés pour entraîner en rotation autour de ce premier axe de rotation ledit au moins moyen de serrage par rapport à l'embase. Ce dispositif comporte, encore, un système d'appui latéral qui est configuré pour prendre appui latéralement contre le profilé ainsi qu'un système de positionnement, qui est configuré pour positionner ledit système d'appui latéral dans au moins deux positions qui sont symétriques par rapport audit premier axe de rotation, et qui comporte, d'une part, des moyens de montage en translation curviligne dudit système d'appui latéral par rapport à l'embase comportant des moyens de montage en translation circulaire dudit système d'appui latéral par rapport à l'embase et, d'autre part, des moyens d'entraînement en translation curviligne dudit au moins un système d'appui latéral par rapport à l'embase.

Ce dispositif de cintrage est caractérisé par le fait que les moyens de montage en translation circulaire comportent, d'une part, une platine, d'autre part, des moyens secondaires de montage en rotation qui sont configurés pour monter en rotation autour d'un deuxième axe de rotation ladite platine par rapport à l'embase et, d'autre part encore, des moyens tertiaires de montage en rotation qui sont configurés pour monter en rotation autour d'un troisième axe de rotation qui est parallèle au deuxième axe de rotation le système d'appui latéral par rapport ladite platine.

Une caractéristique additionnelle concerne le fait que les moyens de montage en translation circulaire comportent des moyens de transformation qui sont configurés pour transformer un mouvement de rotation autour du deuxième axe de rotation de ladite platine par rapport à l'embase en un mouvement de rotation autour du troisième axe de rotation dudit système d'appui latéral par rapport à la platine.

Le dispositif de cintrage comporte, encore, d'une part, des moyens de montage en translation axiale qui sont configurés pour monter en translation selon un axe de translation qui est au moins perpendiculaire au premier axe de rotation ledit système d'appui latéral par rapport à l'embase et, d'autre part, des moyens d'entraînement en translation axiale selon cet axe de translation dudit système d'appui latéral par rapport à l'embase.

Ainsi, le dispositif de cintrage conforme à l'invention comporte un système de positionnement dudit système d'appui latéral qui comporte des moyens de montage en translation curviligne ainsi que des moyens d'entraînement en translation curviligne dudit système d'appui latéral par rapport à l'embase.

Ces caractéristiques permettent, avantageusement, de disposer d'un système de positionnement (par translation curviligne) qui est plus compact que le système de positionnement (par translation selon deux directions) de l'état de la technique. Ces caractéristiques permettent, alors, de réduire l'encombrement d'un tel système de positionnement par rapport au système de positionnement de l'état de la technique et, ainsi, d'augmenter l'amplitude du mouvement de déplacement du profilé. Il est, alors, possible, de conférer à un tel profilé des formes plus complexes et/ou de conférer plus facilement à un tel profilé une forme déterminée.

Ce système de positionnement (par translation curviligne) permet, également, un déplacement du système d'appui latéral plus rapide et plus fluide (notamment moins saccadé) qu'avec un système de positionnement (par translation selon deux directions) de l'état de la technique. Il en découle un accroissement de la cadence de cintrage ainsi que de la fiabilité du dispositif de cintrage.

De plus, ces caractéristiques permettent, avantageusement, d'envisager l'utilisation de moyens d'entraînement en translation curviligne de type électrique ce qui permet également de réduire l'encombrement de l'embase et, ainsi, d'augmenter d'avantage l'amplitude du mouvement de déplacement du profilé par rapport à l'embase, ceci avec les mêmes effets et les mêmes résultats que ceux décrits ci-dessus. L'utilisation de moyens d'entraînement en translation curviligne de type électrique permet, également, d'améliorer la précision du positionnement du système d'appui latéral et, ainsi, d'améliorer la qualité du cintrage. Finalement, l'utilisation de tels moyens d'entraînement en translation curviligne de type électrique permet d'augmenter encore d'avantage la vitesse de déplacement du système d'appui latéral.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
[Fig 1] est une vue schématisée du dispositif de cintrage conforme à l'invention.
[Fig 2] est une vue schématisée et en écorché du dispositif de cintrage illustré Fig 1.
[Fig 3] à [Fig 6] sont des vues schématisées du dispositif de cintrage conforme à l'invention, ceci dans différentes positions du système d'appui latéral par rapport à l'embase.

La présente invention concerne le domaine de la fabrication des outillages qui sont configurés pour cintrer des profilés, plus particulièrement le domaine de la fabrication des machines automatisées pour cintrer des tubes.

L'invention concerne, alors, plus particulièrement, un dispositif de cintrage 1, dans deux sens de cintrage, d'un profilé.

De manière générale, un tel profilé s'étend selon un axe d'extension, adopte une section polygonale ou (et de préférence) circulaire, et peut adopter la forme d'un tube creux. Un tel profilé est, usuellement, en un matériau métallique.

Ledit dispositif de cintrage 1 comporte une embase 2 qui est destinée à reposer au sol, voire à être fixée au sol.

Ce dispositif de cintrage 1 comporte, également, au moins un moyen de serrage 3 qui est configuré pour serrer ledit profilé.

Selon un mode particulier de réalisation le dispositif de cintrage 1 peut comporter une pluralité de moyens de serrage 3.

Un tel moyen de serrage 3 adopte la forme d'une pince et comporte, d'une part, un premier mors qui comporte un berceau qui est configuré pour recevoir le profilé et qui présente une forme qui correspond sensiblement à la forme de ce profilé, d'autre part, un deuxième mors qui comporte également un berceau qui est configuré pour recevoir le profilé et qui présente une forme qui correspond sensiblement à la forme de ce profilé.

Le dispositif de cintrage 1 comporte, alors, également, des moyens de montage en déplacement 4 (plus particulièrement en translation selon un axe de translation Xt1) du premier mors par rapport à l'embase 2 (voire également par rapport au deuxième mors) et/ou du deuxième mors par rapport à l'embase 2 (voire également par rapport au premier mors), ceci entre une position de serrage du profilé et une position de déserrage de ce profilé. Ce dispositif de cintrage 1 comporte, aussi, des moyens d'entraînement en déplacement 5 (plus particulièrement en translation selon ledit axe de translation) de ce premier mors et/ou de ce deuxième mors, ceci entre les positions de serrage et de déserrage. De tels moyens primaires d'entraînement en déplacement 5 peuvent comporter un moteur, notamment électrique.

Le dispositif de cintrage 1 comporte, aussi, des moyens primaires de montage en rotation 6 qui sont configurés pour monter en rotation autour d'un premier axe de rotation Xr1 ledit au moins un moyen de serrage 3 par rapport à l'embase 2, plus particulièrement sur ladite embase 2.

A ce propos, on observera que ledit premier axe de rotation Xr1 est au moins parallèle à (voire, et de préférence, confondu avec) l'axe de translation Xt1 des moyens de montage en déplacement 4 (plus particulièrement en translation) mentionnés ci-dessus.

Le dispositif de cintrage 1 comporte, alors également, des moyens primaires d'entraînement en rotation 7 qui sont configurés pour entraîner en rotation autour de ce premier axe de rotation Xr1 ledit au moins moyen de serrage 3 par rapport à l'embase 2, plus particulièrement sur ladite embase 2. De tels moyens primaires d'entraînement en rotation 7 peuvent comporter un moteur, notamment électrique.

A ce propos, on observera que le cintrage dudit profilé est, alors, assuré par l'intermédiaire dudit au moins un moyen de serrage 3 (plus particulièrement en position de serrage de ce profilé) ainsi que par l'actionnement des moyens primaires d'entraînement en rotation 7 dudit au moins moyen de serrage 3 par rapport à l'embase 2.

Le dispositif de cintrage 1 comporte, encore, un système d'appui latéral 8 qui est configuré pour prendre appui latéralement contre le profilé.

Un tel système d'appui latéral 8 s'étend selon une direction principale D qui est perpendiculaire à l'axe d'extension selon lequel s'étend le profilé et/ou qui est perpendiculaire à l'axe de translation Xt1 des moyens de montage en déplacement 4 et/ou qui est perpendiculaire au premier axe de rotation Xr1.

Un tel système d'appui latéral 8 comporte, d'une part, un porte-outil 80, notamment sous la forme d'un chariot, d'autre part, au moins un premier moyen d'appui latéral 81 qui est configuré pour prendre appui latéralement contre le profilé, d'autre part, au moins un deuxième moyen d'appui latéral 82 qui est configuré pour prendre appui latéralement contre le profilé et, d'autre part encore, des moyens de fixation 83 du premier moyen d'appui latéral 81 et du deuxième moyen d'appui latéral 82, ceci de part et d'autre du porte-outil 80, notamment de manière symétrique par rapport à ce porte-outil 80 et en sorte que le porte-outil 80 soit interposé entre les deux moyens d'appui latéral (81 ; 82).

Le dispositif de cintrage 1 comporte, aussi, un système de positionnement 9 qui est configuré pour positionner ledit système d'appui latéral 8 dans au moins deux positions (figures 3 et 6) qui sont symétriques par rapport audit premier axe de rotation Xr1.

De manière alternative ou (et de préférence) additionnelle, ce système de positionnement 9 est configuré pour positionner ledit système d'appui latéral 8 au moins de l'un des deux côtés ainsi que de l'autre des deux côtés d'un plan, d'une part, à l'intérieur duquel s'étend le premier axe de rotation Xr1 et, d'autre part, qui est au moins parallèle à l'axe d'extension selon lequel le profilé s'étend et/ou qui est perpendiculaire à la direction principale D selon laquelle le système d'appui latéral 8 s'étend.

Selon l'invention, le système de positionnement 9 comporte, d'une part, des moyens de montage en translation curviligne 10 dudit système d'appui latéral 8 par rapport à l'embase 2 et, d'autre part, des moyens d'entraînement en translation curviligne 11 dudit au moins un système d'appui latéral 8 par rapport à l'embase 2.

A ce propos, on observera que, dans une telle translation curviligne, d'une part, le système d'appui latéral 8 reste orienté selon une même direction (qui est, de préférence, la direction principale D selon laquelle s'étend ce système d'appui latéral 8) et, d'autre part, au moins un point dudit système d'appui latéral 8 (voire - et de préférence - tous les points dudit système d'appui latéral 8) présente une trajectoire qui est une courbe.

Selon un mode de réalisation préféré de l'invention, les moyens de montage en translation curviligne 10 dudit système d'appui latéral 8 par rapport à l'embase 2 comportent des moyens de montage en translation circulaire 12 dudit système d'appui latéral 8 par rapport à l'embase 2.

A ce propos, on observera que, dans une telle translation circulaire, d'une part, le système d'appui latéral 8 reste orienté selon une même direction (qui est, de préférence, la direction principale D selon laquelle s'étend ce système d'appui latéral 8) et, d'autre part, au moins un point dudit système d'appui latéral 8 (voire - et de préférence - tous les points dudit système d'appui latéral 8) présente une trajectoire qui est un cercle.

En particulier, dans une telle trajectoire circulaire, au moins un point (plus particulièrement le centre, notamment de gravité) dudit système d'appui latéral 8 présente une trajectoire qui est un cercle dont le centre est traversé par le premier axe de rotation Xr1.

Selon une autre caractéristique, les moyens de montage en translation circulaire 12 comportent, d'une part, une platine 13 qui s'étend latéralement par rapport au premier axe de rotation Xr1 et selon une direction perpendiculaire à ce premier axe de rotation Xr1.

D'autre part, ces moyens de montage en translation circulaire 12 comportent des moyens secondaires de montage en rotation 14 qui sont configurés pour monter en rotation autour d'un deuxième axe de rotation Xr2 ladite platine 13 par rapport à l'embase 2, plus particulièrement sur ladite embase 2. Ce deuxième axe de rotation Xr2 est au moins parallèle au premier axe de rotation Xr1, voire (et de préférence) confondu avec ce premier axe de rotation Xr1.

D'autre part encore, ces moyens de montage en translation circulaire 12 comportent des moyens tertiaires de montage en rotation 15 qui sont configurés pour monter en rotation autour d'un troisième axe de rotation Xr3 (qui est parallèle au deuxième axe de rotation Xr2) le système d'appui latéral 8 par rapport à ladite platine 13, plus particulièrement sur ladite platine 13.

Dans ces moyens de montage en translation circulaire 12, la platine 13 s'étend selon un plan tandis que le deuxième axe de rotation Xr2 et le troisième axe de rotation Xr3 sont perpendiculaires au plan selon lequel s'étend cette platine 13.

Encore une autre caractéristique concerne le fait que les moyens de montage en translation circulaire 12 comportent, encore, des moyens de transformation 16 qui sont configurés pour transformer un mouvement de rotation autour du deuxième axe de rotation Xr2 de ladite platine 13 par rapport à l'embase 2 en un mouvement de rotation autour du troisième axe de rotation Xr3 dudit système d'appui latéral 8 par rapport à la platine 13.

A ce propos, on observera que les moyens de transformation 16 comportent, d'une part, une roue dentée proximale 160, qui est fixe par rapport à l'embase 2, et par rapport à laquelle la platine 13 est mobile en rotation autour du deuxième axe de rotation Xr2. Cette roue dentée proximale 160 présente un centre qui est traversé par le deuxième axe de rotation Xr2, voire (et de préférence) par le premier axe de rotation Xr1.

D'autre part, ces moyens de transformation 16 comportent une roue dentée distale 161, qui est fixe (au moins en rotation) par rapport au système d'appui latéral 8, et qui est mobile en rotation autour du troisième axe de rotation Xr3 par rapport à la platine 13. Cette roue dentée distale 161 présente un centre qui est traversé par le troisième axe de rotation Xr3.

D'autre part encore, ces moyens de transformation 16 comportent une roue dentée intermédiaire 162, qui est mobile en rotation autour d'un quatrième axe de rotation Xr4 par rapport à la platine 13, qui est interposée entre la roue dentée proximale 160 et la roue dentée distale 161, et qui est en prise avec cette roue dentée proximale 160 ainsi qu'avec cette roue dentée distale 161. Cette roue dentée intermédiaire 162 présente un centre qui est traversé par le quatrième axe de rotation Xr4. Ce quatrième axe de rotation Xr4 est parallèle au premier axe de rotation Xr1 et/ou au deuxième axe de rotation Xr2 et/ou au troisième axe de rotation Xr3.

Tel que mentionné ci-dessus, le système de positionnement 9 comporte des moyens d'entraînement en translation curviligne 11 dudit au moins un système d'appui latéral 8 par rapport à l'embase 2.

En fait, ces moyens d'entraînement en translation curviligne 11 dudit au moins un système d'appui latéral 8 par rapport à l'embase 2 comportent, alors, des moyens d'entraînement en translation circulaire 17 dudit au moins un système d'appui latéral 8 par rapport à l'embase 2. Ces moyens d'entraînement en translation circulaire 17 comportent un moteur (plus particulièrement électrique) qui comporte, d'une part, un stator qui est monté fixement sur la platine 13 et, d'autre part, un rotor qui est prise avec la roue dentée intermédiaire 162.

Selon une autre caractéristique, le dispositif de cintrage 1 comporte, encore, des moyens de montage en translation axiale 18 qui sont configurés pour monter en translation selon un axe de translation Xt2 ledit système d'appui latéral 8 par rapport à l'embase 2.

On observera que cet axe de translation Xt2 est au moins perpendiculaire au premier axe de rotation Xr1, voire (et de préférence) sécant avec ce premier axe de rotation Xr1. De plus, cet axe de translation Xt2 est, de préférence, confondu avec la direction principale D selon laquelle le système d'appui latéral 8 s'étend. En outre cet axe de translation Xt2 est perpendiculaire à l'axe d'extension selon lequel s'étend le profilé et/ou est perpendiculaire à l'axe de translation Xt1 des moyens de montage en déplacement 4.

De manière additionnelle, le dispositif de cintrage 2 comporte, alors, également, des moyens d'entraînement en translation axiale 19 selon ledit axe de translation Xt2 dudit système d'appui latéral 8 par rapport à l'embase 2.

A ce propos, on observera que ces moyens d'entraînement en translation axiale 19 (selon ledit axe de translation Xt2 dudit système d'appui latéral 8 par rapport à l'embase 2) peuvent être actionnés en même temps que les moyens primaires d'entraînement en rotation 7 (autour dudit premier axe de rotation Xr1 dudit au moins un moyen de serrage 3 par rapport à l'embase 2) et que les moyens d'entraînement en translation curviligne 11 (dudit au moins un système d'appui latéral 8 par rapport à l'embase 2) ce qui permet, avantageusement, au système d'appui latéral 8 de prendre appui contre le profilé, ceci avant et/ou pendant et/ou après le cintrage de ce profilé par l'intermédiaire dudit au moins un moyen de serrage 3 ainsi que par l'intermédiaire des moyens primaires d'entraînement en rotation 7 dudit au moins un moyen de serrage 3. Ce fonctionnement permet, alors, avantageusement, au système d'appui latéral 8 d'accompagner le profilé et de prendre appui contre ce profilé tout au long du processus de cintrage.

Tel que mentionné ci-dessus, les moyens de montage en translation circulaire 12 comportent des moyens tertiaires de montage en rotation 15 qui sont configurés pour monter en rotation autour du troisième axe de rotation Xr3 le système d'appui latéral 8 par rapport à ladite platine 13.

Ce sont, alors, plus particulièrement, ces moyens tertiaires de montage en rotation 15 qui comportent, d'une part, les moyens de montage en translation axiale 18 selon l'axe de translation Xt2 dudit système d'appui latéral 8 par rapport à l'embase 2 et, d'autre part, les moyens d'entraînement en translation axiale 19 selon cet axe de translation Xt2 dudit système d'appui latéral 8 par rapport à l'embase 2.

A ce propos, on observera que les moyens tertiaires de montage en rotation 15 peuvent, alors, comporter, d'une part, un support 150 qui est monté mobile en rotation autour du troisième axe de rotation Xr3 sur la platine 13 et qui est solidaire en rotation (autour du troisième axe de rotation Xr3) de la roue distale 161, d'autre part, des moyens de montage en translation axiale 151 selon l'axe de translation Xt2, qui est perpendiculaire au troisième axe de rotation Xr3 (voire qui est sécant avec ce troisième axe de rotation Xr3), dudit système d'appui latéral 8 par rapport au support 150 (plus particulièrement sur le support 150) et, d'autre part encore, des moyens d'entraînement en translation axiale 152 selon l'axe de translation Xt2 dudit système d'appui latéral 8 par rapport au support 150.

Les moyens de montage en translation axiale 18 selon l'axe de translation Xt2 dudit système d'appui latéral 8 par rapport à l'embase 2 sont, alors, constitués par les moyens de montage en translation axial 151 selon l'axe de translation Xt2 dudit système d'appui latéral 8 par rapport au support 150.

Parallèlement, les moyens d'entraînement en translation axiale 19 selon l'axe de translation Xt2 dudit système d'appui latéral 8 par rapport à l'embase 2 sont, alors, constitués par les moyens d'entraînement en translation axial 152 selon l'axe de translation Xt2 dudit système d'appui latéral 8 par rapport au support 150.

Ces moyens d'entraînement en translation axiale (19 ; 152) peuvent, alors, être constitués par un moteur, notamment électrique.

L'invention concerne, alors, également, un ensemble qui comporte, d'une part, un profilé qui s'étend selon un axe d'extension et, d'autre part, un dispositif de cintrage 1, dans deux sens de cintrage, d'un tel profilé. Dans cet ensemble, le dispositif de cintrage 1 présente au moins une partie des caractéristiques décrites ci-dessus.

De plus, dans ce dispositif de cintrage 1, le système de positionnement 9 est configuré pour positionner ledit système d'appui latéral 8 de l'un des deux côtés ainsi que de l'autre des deux côtés d'un plan, d'une part, à l'intérieur duquel s'étend le premier axe de rotation Xr1 et, d'autre part, qui est au moins parallèle à l'axe d'extension selon lequel le profilé s'étend.

Finalement, l'invention concerne une installation de cintrage, dans deux sens de cintrage, d'un profilé qui s'étend selon un axe d'extension. Cette installation de cintrage comporte, d'une part, un dispositif de cintrage 1, dans deux sens de cintrage, d'un tel profilé et, d'autre part, un dispositif de positionnement d'un tel profilé par rapport au dispositif de cintrage 1.

Dans cette installation, le dispositif de cintrage 1 présente, là encore, au moins une partie des caractéristiques décrites ci-dessus.

De plus, dans cette installation, le dispositif de positionnement peut être constitué par un robot notamment à 6 axes.

## Revendications

1. Dispositif de cintrage (1), dans deux sens de cintrage, d'un profilé, ce dispositif de cintrage (1) comporte :
- une embase (2) ;
- d'une part, au moins un moyen de serrage (3) qui est configuré pour serrer ledit profilé, d'autre part, des moyens primaires de montage en rotation (6) qui sont configurés pour monter en rotation autour d'un premier axe de rotation (Xr1) ledit au moins un moyen de serrage (3) par rapport à l'embase (2) et, d'autre part encore, des moyens primaires d'entraînement en rotation (7) qui sont configurés pour entraîner en rotation autour de ce premier axe de rotation (Xr1) ledit au moins moyen de serrage (3) par rapport à l'embase (2) ;
- un système d'appui latéral (8) qui est configuré pour prendre appui latéralement contre le profilé ;
- un système de positionnement (9), qui est configuré pour positionner ledit système d'appui latéral (8) dans au moins deux positions qui sont symétriques par rapport audit premier axe de rotation (Xr1), et qui comporte, d'une part, des moyens de montage en translation curviligne (10) dudit système d'appui latéral (8) par rapport à l'embase (2) qui comportent des moyens de montage en translation circulaire (12) dudit système d'appui latéral (8) par rapport à l'embase (2) et, d'autre part, des moyens d'entraînement en translation curviligne (11) dudit au moins un système d'appui latéral (8) par rapport à l'embase (2) ;
- **caractérisé par le fait que** les moyens de montage en translation circulaire (12) comportent, d'une part, une platine (13), d'autre part, des moyens secondaires de montage en rotation (14) qui sont configurés pour monter en rotation autour d'un deuxième axe de rotation (Xr2) ladite platine (13) par rapport à l'embase (2) et, d'autre part encore, des moyens tertiaires de montage en rotation (15) qui sont configurés pour monter en rotation autour d'un troisième axe de rotation (Xr3), qui est parallèle au deuxième axe de rotation (Xr2), le système d'appui latéral (8) par rapport à ladite platine (13).

2. Dispositif de cintrage (1) selon la revendication 1, **caractérisé par le fait que** les moyens de montage en translation circulaire (12) comportent des moyens de transformation (16) qui sont configurés pour transformer un mouvement de rotation autour du deuxième axe de rotation (Xr2) de ladite platine (13) par rapport à l'embase (2) en un mouvement de rotation autour du troisième axe de rotation (Xr3) dudit système d'appui latéral (8) par rapport à la platine (13).

3. Dispositif de cintrage (1) selon la revendication 2, **caractérisé par le fait que** les moyens de transformation (16) comportent, d'une part, une roue dentée proximale (160), qui est fixe par rapport à l'embase (2), et par rapport à laquelle la platine (13) est mobile en rotation autour du deuxième axe de rotation (Xr2), d'autre part, une roue dentée distale (161), qui est fixe par rapport au système d'appui latéral (8), et qui est mobile en rotation autour du troisième axe de rotation (Xr3) par rapport à la platine (13) et, d'autre part encore, une roue dentée intermédiaire (162), qui est mobile en rotation autour d'un quatrième axe de rotation (Xr4) par rapport à la platine (13), qui est interposée entre la roue dentée proximale (160) et la roue dentée distale (161), et qui est en prise avec cette roue dentée proximale (160) ainsi qu'avec cette roue dentée distale (161).

4. Dispositif de cintrage (1) selon la revendication 3, **caractérisé par le fait que** les moyens d'entraînement en translation curviligne (11) dudit au moins un système d'appui latéral (8) par rapport à l'embase (2) comportent des moyens d'entraînement en translation circulaire (17) dudit au moins un système d'appui latéral (8) par rapport à l'embase (2) qui comportent un moteur qui comporte, d'une part, un stator qui est monté fixement sur la platine (13) et, d'autre part, un rotor qui est prise avec la roue dentée intermédiaire (162).

5. Dispositif de cintrage (1) selon l'une quelconque des revendications précédentes, **caractérisé par le fait qu'**il comporte, d'une part, des moyens de montage en translation axiale (18) qui sont configurés pour monter en translation selon un axe de translation (Xt2) qui est au moins perpendiculaire au premier axe de rotation (Xr1) ledit système d'appui latéral (8) par rapport à l'embase (2) et, d'autre part, des moyens d'entraînement en translation axiale (19) selon cet axe de translation (Xt2) dudit système d'appui latéral (8) par rapport à l'embase (2).

6. Dispositif de cintrage (1) selon la revendication 5, **caractérisé par le fait que** les moyens tertiaires de montage en rotation (15) comportent, d'une part, les moyens de montage en translation axiale (18) selon l'axe de translation (Xt2) dudit système d'appui latéral (8) par rapport à l'embase (2) et, d'autre part, les moyens d'entraînement en translation axiale (19) selon cet axe de translation (Xt2) dudit système d'appui latéral (8) par rapport à l'embase (2).

7. Dispositif de cintrage (1) selon l'une quelconque des revendications précédentes, **caractérisé par le fait que** le système d'appui latéral (8) comporte, d'une part, un porte-outil (80), d'autre part, au moins un premier moyen d'appui latéral (81) qui est configuré pour prendre appui latéralement contre le profilé, d'autre part, au moins un deuxième moyen d'appui latéral (82) qui est configuré pour prendre appui latéralement contre le profilé et, d'autre part encore, des moyens de fixation (83) du premier moyen d'appui latéral (81) et du deuxième moyen d'appui latéral (82), ceci de part et d'autre du porte-outil (80).

8. Ensemble qui comporte, d'une part, un profilé qui s'étend selon un axe d'extension et, d'autre part, un dispositif de cintrage (1), dans deux sens de cintrage, d'un tel profilé, **caractérisé par le fait que** le dispositif de cintrage (1) est conforme à l'une quelconque des revendications précédentes et que, dans ce dispositif de cintrage (1), le système de positionnement (9) est configuré pour positionner ledit système d'appui latéral (8) de l'un des deux côtés ainsi que de l'autre des deux côtés d'un plan à l'intérieur duquel s'étend le premier axe de rotation (Xr1) et qui est au moins parallèle à l'axe d'extension selon lequel le profilé s'étend.

## Patentansprüche

1. Vorrichtung zum Biegen (1) eines Profils in zwei Biegerichtungen, wobei diese Biegevorrichtung (1) umfasst:
- eine Basis (2);
- einerseits mindestens ein Klemmmittel (3), das zum Klemmen des Profils ausgebildet ist, ferner primäre Drehmontagemittel (6), die zur Drehmontage des mindestens einen Klemmmittels (3) um eine erste Drehachse (Xr1) bezüglich der Basis (2) ausgebildet sind, und ferner primäre Drehantriebsmittel (7), die dazu ausgebildet sind, das mindestens eine Klemmmittel (3) bezüglich der Basis (2) um diese erste Drehachse (Xr1) zu drehen;
- ein laterales Stützsystem (8), das dazu ausgebildet ist, lateral an dem Profil in Anlage zu kommen;
- ein Positionierungssystem (9), das dazu ausgebildet ist, das laterale Stützsystem (8) in mindestens zwei Positionen zu positionieren, die symmetrisch zur ersten Drehachse (Xr1) sind, und das einerseits Montagemittel zur kurvenförmigen Translation (10) des lateralen Stützsystems (8) bezüglich der Basis (2) umfasst, die Montagemittel zur kreisförmigen Translation (12) des lateralen Stützsystems (8) bezüglich der Basis (2) umfassen, und ferner Mittel zum Antrieb der kurvenförmigen Translation (11) des mindestens einen lateralen Stützsystems (8) bezüglich der Basis (2) umfasst;
- **dadurch gekennzeichnet, dass** die Montagemittel zur kreisförmigen Translation (12) einerseits eine Platte (13) und andererseits sekundäre Drehmontagemittel (14) umfassen, die dazu ausgebildet sind, die Platte (13) bezüglich der Basis (2) um eine zweite Drehachse (Xr2) zur Drehung anzubringen, und ferner noch tertiäre Drehmontagemittel (15) aufweisen, die dazu ausgebildet sind, das laterale Stützsystem (8) in Bezug auf die genannte Platte (13) um eine dritte Drehachse (Xr3) zu drehen, die parallel zur zweiten Drehachse (Xr2) ist.

2. Biegevorrichtung (1) nach Anspruch 1, **dadurch gekennzeichnet, dass** die Montagemittel zur kreisförmigen Translation (12) Transformationsmittel (16) umfassen, die dazu ausgebildet sind, eine Drehbewegung um die zweite Drehachse (Xr2) der genannten Platte (13) bezüglich der Basis (2) in eine Drehbewegung um die dritte Drehachse (Xr3) des genannten lateralen Stützsystems (8) in Bezug auf die Platte (13) umzuwandeln.

3. Biegevorrichtung (1) nach Anspruch 2, **dadurch gekennzeichnet, dass** die Transformationsmittel (16) einerseits ein proximales Zahnrad (160) umfassen, das bezüglich der Basis (2) feststehend ist und in Bezug auf das die Platte (13) um die zweite Drehachse (Xr2) drehbar ist, ferner ein distales Zahnrad (161), das in Bezug auf das laterale Stützsystem (8) feststehend ist und in Bezug auf die Platte (13) um die dritte Drehachse (Xr3) drehbar ist, und ferner noch ein Zwischenzahnrad (162) umfasst, das um eine vierte Drehachse (Xr4) relativ zur Platte (13) drehbar ist, das zwischen dem proximalen Zahnrad (160) und dem distalen Zahnrad (161) angeordnet ist und mit diesem proximalen Zahnrad (160) sowie mit diesem distalen Zahnrad (161) in Eingriff steht.

4. Biegevorrichtung (1) nach Anspruch 3, **dadurch gekennzeichnet, dass** die Mittel zum Antrieb der kurvenförmigen Translation (11) des mindestens einen lateralen Stützsystems (8) bezüglich der Basis (2) Mittel zum Antrieb der kreisförmigen Translation (17) des mindestens einen lateralen Stützsystems (8) bezüglich der Basis (2) aufweisen, die einen Motor umfassen, der einerseits einen Stator umfasst, der fest auf der Platte (13) montiert ist, und andererseits einen Rotor umfasst, der mit dem Zwischenzahnrad (162) in Eingriff steht.

5. Biegevorrichtung (1) nach einem der vorhergehenden Ansprüche, **dadurch gekennzeichnet, dass** sie einerseits Montagemittel zur axialen Translation (18) umfasst, die dazu ausgebildet sind, sich entlang einer Translationsachse (Xt2) zu verschieben, die mindestens senkrecht zur ersten Drehachse (Xrl) des lateralen Stützsystems (8) bezüglich der Basis (2) ausgerichtet ist, und andererseits Mittel zum Antrieb in axialer Translation (19) entlang dieser Translationsachse (Xt2) des lateralen Stützsystems (8) bezüglich der Basis (2) umfasst.

6. Biegevorrichtung (1) nach Anspruch 5, **dadurch gekennzeichnet, dass** die tertiären Drehmontagemittel (15) einerseits Montagemittel zur axialen Translation (18) entlang der Translationsachse (Xt2) des lateralen Stützsystems (8) bezüglich der Basis (2) und andererseits Mittel zum Antrieb in axialer Translation (19) entlang dieser Translationsachse (Xt2) des lateralen Stützsystems (8) bezüglich der Basis (2) umfassen.

7. Biegevorrichtung (1) nach einem der vorhergehenden Ansprüche, **dadurch gekennzeichnet, dass** das laterale Stützsystem (8) einerseits einen Werkzeughalter (80) umfasst, ferner mindestens ein erstes laterales Stützmittel (81) umfasst, das dazu ausgebildet ist, lateral am Profil anzuliegen, und ferner mindestens ein zweites laterales Stützmittel (82) umfasst, das dazu ausgebildet ist, lateral am Profil anzuliegen, und ferner Befestigungsmittel (83) für das erste laterale Stützmittel (81) und das zweite laterale Stützmittel (82) auf beiden Seiten des Werkzeughalters (80) umfasst.

8. Anordnung, die einerseits ein Profil umfasst, das sich entlang einer Verlängerungsachse erstreckt, und andererseits eine Vorrichtung (1) zum Biegen eines solchen Profils in zwei Biegerichtungen, **dadurch gekennzeichnet, dass** die Biegevorrichtung (1) einem der vorhergehenden Ansprüche entspricht und dass in der Biegevorrichtung (1) das Positionierungssystem (9) dazu ausgebildet ist, das laterale Stützsystem (8) auf einer der beiden Seiten sowie auf der anderen der beiden Seiten einer Ebene zu positionieren, in der sich die erste Drehachse (Xr1) erstreckt und die mindestens parallel zur Verlängerungsachse ist, entlang der sich das Profil erstreckt.

## Claims

1. Device (1) for bending a profile in two bending directions, this bending device (1) includes:
- a base (2);
- on the one hand, at least one clamping means (3) which is configured to clamp said profile, on the other hand, primary means (6) for mounting in rotation which are configured to mount in rotation, about a first axis of rotation (Xr1), said at least one clamping means (3) with respect to the base (2) and, on the other hand, primary means (7) for driving in rotation which are configured to drive in rotation, about this first axis of rotation (Xr1), said at least one clamping means (3) with respect to the base (2);
- a lateral support system (8) that is configured to bear laterally against the profile;
- a positioning system (9), which is configured to position said lateral support system (8) in at least two positions that are symmetrical with respect to said first axis of rotation (Xr1), and which includes, on the one hand, means (10) for mounting said lateral support system (8) in curvilinear translation with respect to the base (2) which include means for mounting said lateral support system (8) in circular translation (12) with respect to the base (2) and, on the other hand, means for driving in curvilinear translation (11) said at least one lateral support system (8) with respect to the base (2);
- **characterised by** the fact that the means (12) for mounting in circular translation include, on the one hand, a plate (13), on the other hand, secondary means (14) for mounting in rotation which are configured to mount in rotation, about a second axis of rotation (Xr2), said plate (13) with respect to the base (2) and, on the other hand, tertiary means (15) for mounting in rotation which are configured to mount in rotation, about a third axis of rotation (Xr3), which is parallel to the second axis of rotation (Xr2), the lateral support system (8) with respect to said plate (13).

2. Bending device (1) according to claim 1, **characterised in that** the means (12) for mounting in circular translation include transformation means (16) which are configured to transform a rotational movement about the second axis of rotation (Xr2) of said plate (13) with respect to the base (2) into a rotational movement about the third axis of rotation (Xr3) of said lateral support system (8) with respect to the plate (13).

3. Bending device (1) according to claim 2, **characterised in that** the transformation means (16) include, on the one hand, a proximal toothed wheel (160), which is fixed relative to the base (2), and relative to which the plate (13) is movable in rotation about the second axis of rotation (Xr2), on the other hand, a distal toothed wheel (161), which is fixed with respect to the lateral support system (8), and which is movable in rotation about the third axis of rotation (Xr3) with respect to the plate (13) and, moreover, an intermediate toothed wheel (162), which is movable in rotation about a fourth axis of rotation (Xr4) with respect to the plate (13), which is interposed between the proximal toothed wheel (160) and the distal toothed wheel (161), and which is engaged with this proximal toothed wheel (160) as well as with this distal toothed wheel (161).

4. Bending device (1) according to claim 3, **characterised by** the fact that the means for driving in curvilinear translation (11) said at least one lateral support system (8) with respect to the base (2) include means for driving in circular translation (17) said at least one lateral support system (8) with respect to the base (2) which include a motor which includes, on the one hand, a stator which is fixedly mounted on the plate (13) and, on the other hand, a rotor which is engaged with the intermediate toothed wheel (162).

5. Bending device (1) according to any one of the preceding claims, **characterised in that** it comprises, on the one hand, means for mounting in axial translation (18) which are configured to mount in translation along an axis of translation (Xt2) which is at least perpendicular to the first axis of rotation (Xr1) said lateral support system (8) with respect to the base (2) and, on the other hand, means for driving in axial translation (19) along this axis of translation (Xt2) said lateral support system (8) with respect to the base (2).

6. Bending device (1) according to claim 5, **characterised in that** the tertiary means for mounting in rotation (15) include, on the one hand, the means for mounting in axial translation (18) along the axis of translation (Xt2) of said lateral support system (8) with respect to the base (2) and, on the other hand, the means for driving in axial translation (19) along this axis of translation (Xt2) said lateral support system (8) with respect to the base (2).

7. Bending device (1) according to any one of the preceding claims, **characterised by** the fact that the lateral support system (8) includes, on the one hand, a tool holder (80), on the other hand, at least one first lateral support means (81) which is configured to bear laterally against the profile, on the other hand, at least one second lateral support means (82) which is configured to bear laterally against the profile and, on the other hand, means (83) for fastening the first lateral support means (81) and the second lateral support means (82), on either side of the tool holder (80).

8. Assembly that includes, on the one hand, a profile which extends along an extension axis and, on the other hand, a device (1) for bending such a profile in two bending directions, **characterised by** the fact that the bending device (1) complies with any one of the preceding claims and in that, in this bending device (1), the positioning system (9) is configured to position said lateral support system (8) on one of the two sides as well as the other of the two sides of a plane within which the first axis of rotation (Xr1) extends and which is at least parallel to the extension axis along which the profile extends.
